# FASCICULE DE BREVET EUROPEEN

(11) **EP 0 998 360 B1**
(45) Date de publication et mention de la délivrance du brevet: **25.09.2002**
(21) Numéro de dépôt: 98935068.1
(22) Date de dépôt: 01.07.1998
(51) Int. Cl.: B22D 11/20

(54) **PROCEDE DE DEMARRAGE D'UNE OPERATION DE COULEE CONTINUE DES METAUX**
VERFAHREN ZUM STARTEN EINES KONTINUIERLICHEN METALL-GIESSPROZESSES
METHOD FOR STARTING CONTINUOUS METAL CASTING OPERATION

(30) Priorité: 16.07.1997 FR 9709241
(43) Date de publication de la demande: 10.05.2000
(73) Titulaire: USINOR, 92800 Puteaux (FR); Thyssen Stahl Aktiengesellschaft, 4100 Duisburg (DE)
(72) Inventeur: VENDEVILLE, Luc, F-62400 Béthune (FR); BREVIERE, Yann, F-62190 Ecquedecques (FR); MERCIER, Georges, F-62190 Ham En Artois (FR); FELLUS, Gilles, F-95640 Marines (FR); ABI KARAM, Michel, F-92400 Courbevois (FR); LECLERCQ, Yves, René, F-78620 Etang la Ville (FR)
(74) Mandataire: Bentz, Jean-Paul
(86) Numéro de dépôt international: FR9801401
(87) Numéro de publication internationale: WO99003619

(56) Documents cités:
- DE-A- 3 421 344
- DE-A- 3 937 752
- FR-A- 2 698 806

## Description

La présente invention concerne la coulée continue des métaux, notamment de l'acier, et plus particulièrement un procédé de démarrage de la coulée, à partir de la situation où l'installation de coulée est prête à recevoir le métal en fusion contenu dans un récipient de transport tel qu'une poche d'aciérie.

Une telle installation comporte classiquement un répartiteur équipé d'une busette de coulée et une lingotière. Le répartiteur comporte également des moyens d'obturation, appelés quenouille, pour obturer la busette et régler le débit d'écoulement de métal en fusion pendant la coulée.

Avant le début de la coulée, un mannequin est mis en place dans l'installation, ce mannequin comporte une tête de mannequin qui est insérée dans la lingotière pour l'obturer temporairement au début de la coulée, et la quenouille est placée en position de fermeture.

Pour démarrer la coulée, le métal de la poche est déversé dans le répartiteur.

Puis on ouvre la quenouille pour que le métal remplisse la lingotière en s'écoulant par la busette. Lorsque le métal atteint un niveau prédéterminé en lingotière, on entraîne le mannequin vers le bas, pour commencer l'extraction du produit coulé, au moins partiellement solidifié au contact des parois refroidies de la lingotière.

Un problème qui se pose est de définir le moment où l'on va commencer l'extraction, compte-tenu notamment du niveau requis en lingotière et du temps nécessaire pour que le produit soit suffisamment solidifié avant de commencer l'extraction. Or, l'arrivée du métal au niveau requis en lingotière dépend du débit de métal dans la busette et donc notamment de la position d'ouverture de la quenouille.

Aussi, pour automatiser le démarrage, il est déjà connu d'utiliser un détecteur de niveau pour détecter l'arrivée du métal au niveau prescrit en lingotière, et de piloter le démarrage de l'extraction par ce détecteur.

Par ailleurs, il est aussi connu d'utiliser un détecteur de niveau placé sur la lingotière pour réguler le débit ou la vitesse d'extraction en cours de coulée, de manière à conserver un niveau de métal sensiblement constant en lingotière pendant toute la coulée.

Mais ces détecteurs ne peuvent être placés qu'en haut de la lingotière. De plus, il n'ont classiquement qu'une distance de détection faible et sont positionnés de manière à pouvoir mesurer les variations de niveau au voisinage du niveau de consigne en cours de coulée. De ce fait, ils ne détectent le métal en lingotière que lorsque celui-ci approche du niveau de consigne. Ainsi, pendant presque toute la durée du remplissage de la lingotière, on ne peut contrôler le niveau de métal. Par ailleurs, lorsque le détecteur peut enfin détecter la présence de métal, et donc commander le démarrage de l'extraction, celle-ci met un certain temps avant de se mettre en régime, et le niveau de métal risque de dépasser largement le niveau de consigne. Ceci peut être en partie évité en commandant simultanément la fermeture de la quenouille pour réduire le débit d'alimentation. Mais le temps de réaction de la quenouille, dont le positionnement est assuré par un vérin, ne peut être réduit suffisamment pour éviter totalement le problème précité. De plus, l'inertie de l'écoulement de métal et celle des moyens de commande de la quenouille entraîne des fluctuations de niveau qui peuvent durer pendant un certain temps avant que la régulation et donc le niveau se stabilisent et que la coulée devienne régulière.

Un autre problème qui se pose est d'arriver à déterminer l'instant du début effectif de la coulée, c'est-à-dire l'instant où le métal contenu dans le répartiteur commence à s'écouler lorsque l'on commande l'ouverture de la quenouille. Ce problème est également lié à celui de pouvoir contrôler la montée du niveau dans la lingotière, ce niveau n'étant pas détectable pendant une grande partie du remplissage, comme on l'a vu précédemment. Le seul moyen pour contrôler cette montée de niveau est donc d'agir sur le débit de métal s'écoulant du répartiteur, qui dépend de la position exacte de la quenouille.

Par exemple, le document DE 3421344 décrit un procédé de démarrage de coulée selon lequel, dans le but notamment d'éviter des solidifications parasites au démarrage, et partant d'une situation où la quenouille est appuyée sur son siège, on procède à une première phase d'ouverture maximale, puis de refermeture partielle, et enfin de maintien en position ouverte avec éventuellement des oscillations, pour réguler le débit.

Mais la détermination de la position de la quenouille est effectuée classiquement par un dispositif de mesure situé sur les moyens de commande de la quenouille et non sur la quenouille elle-même. Il s'ensuit que l'indication donnée par ces moyens de mesure n'est pas exactement représentative de la position de la quenouille elle-même, ceci étant dû notamment aux jeux inévitables des moyens de liaison mécanique de la quenouille à ses moyens de commande. Il s'ensuit que non seulement il existe un décalage dans le temps entre la commande d'ouverture de la quenouille et le début de l'ouverture réelle, et donc le début d'écoulement du métal, mais aussi, par la suite, l'indication de position de la quenouille n'est pas le reflet exact de sa position effective, laquelle détermine le débit de métal. Or, ce n'est que par la connaissance de l'instant précis du début de coulée, et du débit, que l'on peut déterminer précisément le niveau dans la lingotière au cours du remplissage.

Ce problème est particulièrement gênant dans le cas de la coulée continue entre cylindres, car la détermination de l'instant exact du début de l'extraction est primordiale dans cette technique. Il est donc nécessaire de connaître précisément l'instant exact du début d'écoulement et le débit de remplissage, d'autant plus que dans cette technique, le temps de remplissage entre le début de l'écoulement et le début de l'extraction est très court.

L'invention a pour but de résoudre les différents problèmes précités, et en particulier de permettre la détermination précise de l'instant du début de coulée effective, et du débit de coulée pendant la phase de remplissage de la lingotière.

Avec ces objectifs en vue, l'invention a pour objet un procédé de démarrage d'une opération de coulée continue de métal, dans une installation de coulée comprenant un répartiteur qui comporte un orifice de vidange obturable par une quenouille venant en appui sur un siège de quenouille, des moyens de liaison mécanique entre la quenouille et un vérin de commande du déplacement de la quenouille, et une lingotière recevant le métal s'écoulant par le dit orifice.

Selon l'invention, ce procédé est caractérisé en ce que, avant le démarrage de la coulée:
a) la quenouille est posée sur son siège sous le seul effet de son propre poids, le vérin de commande étant inactif et dans une position d'initialisation définie par la position de la quenouille,
b) on détermine la dite position d'initialisation du vérin de commande,
c) on actionne le vérin de commande dans le sens de la fermeture pour pousser la quenouille sur son siège,
d) on remplit le répartiteur avec le métal liquide,
e) on actionne le vérin de commande pour l'amener dans une position de surfermeture contrôlée définie par une distance prédéterminée de la position du vérin de commande par rapport à la position d'initialisation,
et, pour démarrer la coulée :
f) on actionne le vérin de commande dans le sens de l'ouverture selon une loi prédéfinie imposée de déplacement du vérin de commande en fonction du temps, l'instant de début de coulée étant déterminé à partir de cette loi, en calculant avec cette loi le temps mis pour que le vérin de commande passe de la position de surfermeture à la position d'initialisation,
g) et on continue à actionner le vérin de commande dans le sens de l'ouverture, pour laisser le métal s'écouler dans la lingotière.

Comme on le comprendra mieux par la suite, le procédé selon l'invention permet de déterminer précisément le moment où le métal en fusion va pouvoir commencer à s'écouler entre la quenouille et son siège.

Ce moment se situe donc juste lorsque la quenouille quitte son siège.

Théoriquement, il suffirait de maintenir la quenouille précisément dans cette position, et de commencer à la déplacer vers le haut pour l'écarter de son siège, l'instant précis du début du déplacement définissant l'instant de début de coulée.

Pratiquement, ceci est impossible. En effet, ne serait-ce qu'à cause des jeux inévitables existant dans les moyens de liaison mécanique entre quenouille et vérin de commande, et par la poussée exercée sur la quenouille par le métal liquide contenu dans le répartiteur, il est clair que, même si le vérin de commande est maintenu en position fixe, dans la dite position d'initialisation où la quenouille est juste posée sur son siège, la position exacte de la quenouille va varier lors du remplissage du répartiteur par le métal en fusion, suite notamment au rattrapage des jeux mécaniques, ou aux phénomènes de dilatation.

Il s'ensuivrait que l'étanchéité de la quenouille sur son siège serait rompue, et des écoulements de métal en fusion pourraient se produire de manière inopinée avant même que le répartiteur ne soit rempli.

Pour éviter cela, classiquement selon la technique antérieure, l'opérateur actionne le vérin de commande de déplacement de la quenouille, avant le début du remplissage du répartiteur, de manière à appuyer fortement la quenouille sur son siège. Dès lors, il est pratiquement impossible pour l'opérateur de savoir exactement quand la quenouille va se retrouver en position limite d'étanchéité sur son siège, lorsqu'il va actionner le vérin de commande dans l'autre sens, puisqu'il n'y a pas une correspondance exacte entre la position du vérin de commande et la position de la quenouille.

Le principe de l'invention est en fait de rétablir artificiellement cette correspondance, en partant de l'idée que, s'il n'y a pas correspondance exacte des positions respectives de la quenouille et du vérin de commande lorsque ce dernier est actionné dans un sens puis dans l'autre, on rétablit cependant cette correspondance si l'on ne considère que le déplacement dans un sens, à savoir celui de l'ouverture.

Pour cela, selon l'invention, on définit donc une position du vérin de commande, précisément mesurable et donc reproductible, appelée position de surfermeture contrôlée, ainsi qu'une loi de déplacement du vérin de commande dans le sens de l'ouverture, c'est-à-dire correspondant à un déplacement de la quenouille vers le haut.

La position de surfermeture contrôlée est définie par une distance préétablie considérée à partir de la position du vérin de commande lorsqu'il provoque juste le décollement de la quenouille par rapport à son siège, c'est-à-dire la position d'initialisation.

On notera que cette position d'initialisation du vérin de commande n'est pas définie par l'opérateur ni par une quelconque action sur le dit vérin, mais qu'elle résulte uniquement des forces de gravité s'exerçant sur l'installation et en particulier sur la quenouille. C'est donc uniquement le contact de la quenouille sur son siège, sous l'effet de son poids, qui définit la position d'initialisation du vérin de commande. On notera donc que, lors de la détermination de la position d'initialisation, c'est la quenouille qui fixe la position du vérin de commande, alors que lors de la coulée, c'est bien évidement le vérin de commande qui fixe la position de la quenouille.

La loi de commande du déplacement du vérin en fonction du temps est définie expérimentalement, en fonction des caractéristiques de l'installation de coulée et du process, de manière à établir une relation bien définie entre déplacement du vérin de commande et déplacement de la quenouille, dès que, se déplaçant vers le haut, la quenouille quitte le contact avec son siège. Par contre, avant cet instant, il n'y a pas une telle relation bien définie, mais seulement une définition de la position du vérin de commande en fonction du temps, sans que la position réelle de la quenouille soit reliée à celle du vérin.

Cette loi va donc permettre, au début de l'étape f), d'assurer un déplacement du vérin, sans qu'il y ait déplacement proportionnel de la quenouille, ce déplacement du vérin correspondant en quelque sorte à un relâchement des contraintes générées par l'effort d'appui de la quenouille sur son siège.

Puis, dès lors que ces contraintes sont supprimées, c'est-à-dire à partir de l'instant où il y a rupture du contact entre la quenouille et son siège, le déplacement du vérin conduit à un déplacement de la quenouille, et donc à l'écoulement du métal contenu dans le répartiteur, le débit du métal en fusion étant alors réglé en agissant sur le vérin, et dépendant de la position du dit vérin.

L'explication qui précède est destinée à exposer le principe de l'invention, et est de ce fait assez théorique. Dans la pratique, il est évident que le début réel de l'écoulement ne correspond pas exactement à l'instant auquel le contact entre la quenouille et son siège est rompu, en particulier parce que la géométrie des surfaces en contact n'est pas idéale et qu'entrent en jeu les caractéristiques physiques du métal en fusion (fluidité, tension de surface,... etc). C'est pourquoi la loi de déplacement du vérin est déterminée expérimentalement, un des buts visés par l'invention étant essentiellement de pouvoir assurer une reproductibilité des conditions de début de coulée d'une coulée à l'autre.

Selon une disposition particulière de l'invention, lors de l'étape c), on pousse la quenouille sur son siège jusqu'à ce que l'effort de poussée exercé par les moyens de commande atteigne une valeur prédéterminée.

Alternativement, on pousse la quenouille sur son siège jusqu'à ce que les moyens de commande atteignent une position prédéterminée.

Quel que soit le cas, la poussée exercée sur la quenouille avant l'introduction du métal en fusion dans le répartiteur devra être suffisante pour garantir une étanchéité parfaite de la quenouille sur son siège, sans risque que cette étanchéité soit perturbée lors du remplissage du répartiteur. Par contre, cette position de surfermeture sera située au-delà, dans le sens de la fermeture, de la position de surfermeture contrôlée.

Selon une autre disposition complémentaire, lors du démarrage de la coulée et après le passage des moyens de commande dans la position d'initialisation, on poursuit l'ouverture automatique de la quenouille selon une loi d'ouverture imposée, jusqu'à une position dite de remplissage. Cette position de remplissage est maintenue pendant le remplissage de la lingotière. Cette disposition permet en fait d'assurer un remplissage de la lingotière sous un débit contrôlé, de sorte que la montée du métal liquide dans la lingotière s'effectue le plus calmement possible et que la régulation de niveau, classiquement connue, puisse entrer en jeu sans créer d'à-coups lorsque le niveau de métal en lingotière arrive à proximité du niveau nominal. On évite ainsi notamment tout risque de débordement du métal hors de lingotière. On assure ainsi également une transition douce entre la phase de démarrage, c'est-à-dire jusqu'à ce que le niveau en lingotière soit sensiblement au niveau nominal, et le début de l'extraction.

Selon encore une autre disposition préférentielle, avant que le niveau de métal en lingotière atteigne un niveau nominal de coulée prédéterminée, on met en service une régulation de niveau qui assure la régulation de niveau dès que le niveau de métal arrive à proximité du niveau nominal. La régulation de niveau, bien connue dans les installations de coulée continue, est donc mise en service bien avant que le niveau de métal puisse être détectée par le capteur, classiquement utilisé dans les systèmes de régulation. La régulation est cependant saturée de manière à éviter qu'elle ne tende à provoquer une ouverture supplémentaire de la quenouille (ce qui serait normalement le cas puisque le niveau de métal est alors largement en-dessous du niveau normal). Par contre, les circuits de régulation étant déjà en service avant que le capteur ne détecte le métal coulé en lingotière, la régulation intervient sans retard dès que le niveau de métal est détecté. Il en résulte que la réaction, provoquée par la dite régulation lorsque le métal coulé arrive à proximité du niveau nominal, est moins vive et ne génère pas de déplacement brusque de la quenouille ou de variation brusque de la vitesse d'extraction.

D'autres caractéristiques et avantages ressortiront de la description qui va être faite d'un procédé de démarrage d'une coulée continue d'acier conforme à l'invention.

On se reportera aux dessins annexés dans lesquels :
- la figure 1 est une vue schématique d'une installation de coulée continue d'acier en lingotière,
- la figure 2 est un graphique montrant la position mesurée du vérin de commande de la quenouille en fonction du temps.

L'installation de coulée continue, représentée à la figure 1, en cours de coulée, comprend un répartiteur 1 contenant l'acier 2 en fusion, pourvu d'un orifice de vidange 3 équipé d'une busette 4. L'orifice de vidange 3 peut être obturé par une quenouille 5 venant en appui sur son siège 6. Les déplacements de la quenouille sont effectués par un vérin de commande 7, relié à la quenouille 5 par des moyens de liaison mécanique tel qu'un levier 8 articulé pivotant dans un palier 9.

L'installation comporte par ailleurs, de manière connue en soi, une lingotière 20 dont les parois sont énergiquement refroidies pour refroidir et solidifier le métal en fusion déversé dans la lingotière par la busette 4. En régime normal de coulée, le métal au moins partiellement solidifié sous forme par exemple d'une brame 21, est extrait de la lingotière vers le bas, au moyens de rouleaux d'extraction 22 entraînés en rotation par des moteurs non représentés.

Le vérin de commande 7 est équipé d'un capteur de position 10, qui permet de mesurer en permanence la position exacte de la tige du vérin. L'installation comporte par ailleurs un système de régulation 11, schématiquement représenté sur le dessin, et auquel est également relié un détecteur de niveau 12 permettant de détecter et mesurer le niveau 23 du métal dans la lingotière.

Le système de régulation 11 est également relié à une électrovanne 13, ou moyen de pilotage équivalent, pour commander les déplacements du vérin 7, ainsi qu'aux moteurs des rouleaux d'extraction 22 pour régler leur vitesse.

Tous ces moyens sont classiquement connus dans les installations de coulée existantes.

On notera toutefois que par vérin de commande, on doit comprendre bien évidement non seulement un vérin classique comportant une tige mobile en translation dans un corps de vérin, tel que le vérin 7 représenté figure 1, mais également tout autre actionneur pouvant assurer la même fonction de déplacement de la quenouille.

Le graphique de la figure 2 montre à titre d'exemple du procédé selon l'invention, les variations de la position d du vérin 7 en fonction du temps t, depuis un instant situé avant le processus de démarrage, jusqu'à l'arrivée en régime normal de coulée.

Le tracé 31 correspond à la position d'initialisation "O" du vérin de commande, c'est-à-dire la position mesurée de la tige du vérin lorsque la quenouille 5 repose sous l'effet de son propre poids sur son siège 6. Le vérin n'est alors soumis à aucune pression par l'électrovanne 13, la position de la tige étant alors uniquement déterminée par la position de la quenouille 5. Dans l'exemple représenté, on comprendra aisément que le poids de la quenouille et celui de la tige de vérin exercent sur le levier 8 des efforts dirigés vers le bas, et que, en conséquence, les jeux inévitables au niveau de toutes les articulations sont situés vers le haut pour les articulations 51 et 61 de la quenouille et de la tige de vérin sur le levier, ainsi que pour l'articulation de pivot 9 du levier sur l'installation.

Partant de cette position, le vérin est alors commandé de manière que sa tige se déplace d'une valeur dl, propre à compenser les divers jeux indiqués ci-dessus et à presser fortement la quenouille sur son siège. Cette position est conservée pendant toute la durée du remplissage du répartiteur en métal, comme représenté par le tracé 32. Au lieu de définir à ce stade une position de vérin d₁, on pourra définir également un effort ou une pression d'alimentation du vérin, comme cela a déjà été indiqué.

Lorsque le répartiteur est rempli, le vérin est alors commandé pour déplacer sa tige jusque dans la position dite de surfermeture contrôlée (tracé 33 de la figure 2). Cette position est définie par une distance d₂ par rapport à la position d'initialisation. Cette distance peut être par exemple un pourcentage prédéterminé, par exemple 3%, de la course totale du vérin. Cette distance sera dans la pratique déterminée expérimentalement de manière à ne pas être trop importante, mais cependant suffisante pour que la quenouille reste bien pressée sur son siège et que aucun jeu n'apparaisse au niveau des diverses articulations.

Cette position va être par la suite considérée comme point de départ de la commande du vérin sous la loi d'ouverture imposée déjà évoquée.

Cette loi est représentée sur la figure 2 par le tracé 34. Telle que représentée, cette loi, fixant le déplacement de la tige de vérin en fonction du temps, est linéaire. Ceci n'est toutefois pas obligatoire, la courbe représentative de la dite loi pouvant quelque peut s'écarter d'une droite, en fonction de la cinématique propre des moyens de liaison entre le vérin et la quenouille, et également des conditions de débit de remplissage de la lingotière, comme on le verra par la suite.

Connaissant donc la loi de déplacement du vérin, la distance d₂, et l'instant t₀ auquel le déplacement du vérin est commandé conformément à cette loi, l'instant précis de démarrage t₁ sera déterminé par calcul comme étant l'instant t₀+ Δt, Δt étant le temps mis pour que la tige de vérin se déplace de la distance d₂. A ce moment, le déplacement du vérin aura libéré la pression exercée par la quenouille sur son siège lors de la phase de surfermeture contrôlée, et aura aussi rattrapé tous les jeux des articulations, dans le sens inverse de ce qui s'était produit lors de la mise en pression du vérin avant le remplissage du répartiteur. L'ensemble du vérin, du levier, et de la quenouille se retrouve alors sensiblement dans la même situation que lors de l'initialisation puisque les efforts exercés sont pratiquement les même que ceux exercés lors de l'initialisation, la seule différence étant que c'est alors le vérin qui tire la quenouille vers le haut, alors que lors de l'initialisation, c'était la quenouille qui retenait le vérin.

A partir du temps t1, l'orifice d'écoulement s'ouvre donc progressivement, la progression de l'ouverture étant contrôlée par le déplacement du vérin, lequel déplacement continue à s'effectuer sous le contrôle de la loi imposée, jusqu'à un point défini par une distance d₃, cette distance d₃ étant déterminée de manière à correspondre à une ouverture donnée de la quenouille. Elle peut être différente de l'ouverture maximale prévue pour le régime normal de coulée, qui interviendra seulement après le démarrage de l'extraction. A partir de l'instant t₁, le métal contenu dans le répartiteur commence donc à s'écouler dans la lingotière sous un débit déterminé par l'ouverture de la quenouille, c'est-à-dire progressivement croissant jusqu'à ce que le vérin atteigne la position d₃, puis se stabilisant à une valeur imposée pendant la poursuite du remplissage de la lingotière (tracé 35).

Pendant la durée du remplissage de la lingotière, alors que l'extraction n'a pas encore débuté, le débit de métal peut donc être différent du débit nominal sous lequel le métal s'écoulera du répartiteur dans la lingotière après le démarrage des rouleaux d'extraction. Ce n'est que lorsque le niveau de métal en lingotière arrive à proximité du détecteur de niveau 12 que la régulation de niveau, de type connu en soi, prend le relais pour commander le vérin 7, ainsi qu'éventuellement la vitesse des rouleaux extracteurs 22, pour adapter le débit à la vitesse d'extraction, de manière à conserver un niveau sensiblement constant de métal en lingotière, comme cela est bien connu.

L'invention n'est pas limitée au procédé de démarrage qui vient d'être décrit uniquement à titre d'exemple. En particulier, le procédé selon l'invention pourra avantageusement être mis en oeuvre dans des installations de coulée continue entre cylindres.

Également, au lieu d'utiliser le capteur 10 directement placé sur le vérin et mesurant la position de sa tige, les mesures de position pourront être effectuées par tout autre moyen de mesure apte à déterminer précisément la position des moyens de commande de la quenouille.

## Revendications

1. Procédé de démarrage d'une opération de coulée continue de métal, dans une installation de coulée comprenant un répartiteur (1) qui comporte un orifice de vidange (3) obturable par une quenouille (5) venant en appui sur un siège de quenouille (6), des moyens (8) de liaison mécanique entre la quenouille (5) et un vérin (7) de commande du déplacement de la quenouille, et une lingotière (20) recevant le métal (2) s'écoulant par le dit orifice,
**caractérisé en ce que**, avant le démarrage de la coulée:
a) la quenouille (5) est posée sur son siège (6) sous le seul effet de son propre poids, le vérin de commande (7) étant inactif et dans une position d'initialisation (31) définie par la position de la quenouille,
b) on détermine la dite position d'initialisation du vérin de commande,
c) on actionne le vérin de commande dans le sens de la fermeture pour pousser la quenouille sur son siège,
d) on remplit le répartiteur avec le métal liquide,
e) on actionne le vérin de commande pour l'amener dans une position (33) -de surfermeture contrôlée définie par une distance (d2) prédéterminée de la position du vérin de commande par rapport à la position d'initialisation,
et, pour démarrer la coulée :
f) on actionne le vérin de commande dans le sens de l'ouverture selon une loi imposée (34) de déplacement du vérin de commande en fonction du temps, l'instant (t1) de début de coulée étant déterminé à partir de cette loi, en calculant avec cette loi le temps mis pour que le vérin de commande passe de la position de surfermeture contrôlée (33) à la position d'initialisation,
g) et on continue à actionner le vérin de commande dans le sens de l'ouverture, pour laisser le métal s'écouler dans la lingotière.

2. Procédé selon la revendication 1, **caractérisé en ce que**, lors de l'étape c), on pousse la quenouille sur son siège jusqu'à ce que l'effort de poussée exercé par le vérin de commande atteigne une valeur prédéterminée.

3. Procédé selon la revendication 1, **caractérisé en ce que**, lors de l'étape c), on pousse la quenouille sur son siège jusqu'à ce que le vérin de commande atteigne une position prédéterminée (32).

4. Procédé selon l'une quelconque des revendications 1 à 3, **caractérisé en ce que**, lors du démarrage de la coulée et après le passage du vérin de commande dans la position d'initialisation, on poursuit l'ouverture de la quenouille jusqu'à une position de remplissage (35) située en dessous d'une position de pleine ouverture, cette position de remplissage étant maintenue pendant le remplissage de la lingotière.

5. Procédé selon la revendication 4, **caractérisé en ce que**, avant que le niveau (23) de métal en lingotière atteigne un niveau nominal de coulée prédéterminée, on met en service une régulation de niveau qui assure la régulation de niveau dès que le niveau de métal arrive à proximité du niveau nominal.

## Patentansprüche

1. Verfahren zum Einleiten eines Stranggiessvorgangs für Metalle in einer Giessanlage, die einen Verteiler (1) mit einer Ausflussöffnung (3) aufweist, welche durch einen Stopfer (5) verschliessbar ist, der sich auf einem Stopfersitz (6) abstützt, eine Anordnung (8) zur mechanischen Verbindung des Stopfers (5) mit einem Steuerzylinder (7) zur Verschiebung des Stopfers aufweist und eine Kokille (20) zur Aufnahme des aus der Ausflussöffnung ausfliessenden Metalls (2) aufweist,
**dadurch gekennzeichnet, dass** vor dem Einleiten des Giessvorgangs:
a) der Stopfer (5) auf seinen Sitz ausschliesslich unter der Einwirkung seines eigenen Gewichtes aufgesetzt wird, wobei der Steuerzylinder (7) deaktiviert ist und sich in einer Initialisierungsposition (31) befindet, die durch die Stellung des Stopfers bestimmt wird,
b) die Initialisierungsposition des Steuerzylinders bestimmt wird,
c) der Steuerzylinder in Schliessrichtung betätigt wird um den Stopfer auf seinen Sitz zu pressen,
d) der Verteiler mit flüssigem Metall gefüllt wird,
e) der Steuerzylinder betätigt wurd um ihn in eine Stellung (33) des gesteuerten Überschliessens zu bringen, die definiert ist durch einen vorgegebenen Abstand (d₂) der Stellung des Steuerzylinders bezüglich der Initialisierungsposition und
zum Einleiten des Giessvorgangs:
f) der Steuerzylinder in Öffnungsrichtung betätigt wird nach einer vorbestimmten ihm auferlegten Vorschrift (34) der Verschiebung des Steuerzylinders als Funktion der Zeit, wobei der Zeitpunkt (t₁) des Beginns des Giessvorgangs bestimmt wird ausgehend von dieser Vorschrift und unter Berechnung mittels dieser Vorschrift der Zeit, die benötigt wird, um den Steuerzylinder von der Stellung des gesteuerten Überschliessens (33) in die Initialisierungsposition zu überführen und
g) die Betätigung des Steuerzylinders in Öffnungsrichtung fortgeführt wird, sodass das Metall in die Kokille fliessen kann.

2. Verfahren nach Anspruch 1, **dadurch gekennzeichnet, dass** während des Schrittes c) der Stopfer auf seinen Sitz gepresst wird, bis die vom Steuerzylinder ausgeübte Presskraft einen vorgegebenen Wert erreicht.

3. Verfahren nach Anspruch 1, **dadurch gekennzeichnet, dass** während des Schrittes c) der Stopfer auf seinen Sitz gepresst wird, bis der Steuerzylinder eine vorgegebene Stellung (32) erreicht.

4. Verfahren nach einem der Ansprüche 1 bis 3, **dadurch gekennzeichnet, dass** während des Einleitens des Giessvorgangs und nach dem Übergang des Steuerzylinders in die Initialisierungsposition der Öffnungsvorgang des Stopfers fortgesetzt wird bis zu einer Füllstellung (35), die unterhalb einer Stellung der vollständigen Öffnung liegt, wobei die Füllstellung während des Füllvorgangs der Kokille beibehalten wird.

5. Verfahren nach Anspruch 4, **dadurch gekennzeichnet, dass** bevor die Höhe (23) des Metalls in der Kokille eine vorgegebene Sollhöhe für den Giessvorgang erreicht eine Steuerung der Höhe in Betrieb genommen wird, die die Steuerung der Höhe übernimmt, sowie die Höhe des Metalls die Nähe der Sollhöhe erreicht.

## Claims

1. Method of starting up a continuous metal casting operation in a casting plant comprising a tundish (1) which has a draining orifice (3) that can be closed off by a stopper rod (5) bearing on a stopper rod seat (6), mechanical linkage means (8) between the stopper rod (5) and a cylinder (7) for controlling the displacement of the stopper rod, and a mould (20) which receives the metal (2) flowing out through the said orifice,
**characterized in that**, before the casting run:
a) the stopper rod (5) is placed on its seat (6) merely under the effect of its own weight, the control cylinder (7) being inactive and in an initialization position (31) defined by the position of the stopper rod;
b) the said initialization position of the control cylinder is determined;
c) the control cylinder is actuated in the direction of closing, in order to push the stopper rod onto its seat;
d) the tundish is filled with the liquid metal;
e) the control cylinder is actuated in order to bring it into a controlled overclosed position (33) defined by a predetermined distance (d2) of the position of the control cylinder with respect to the initialization position;
and, in order to start the casting run:
f) the control cylinder is actuated in the direction of opening according to an imposed law (34) of displacement of the control cylinder as a function of time, the instant (t1) of the start of casting being determined from this law, by calculating with this law the time taken for the control cylinder to pass from the controlled overclosed position (33) to the initialization position; and
g) the control cylinder continues to be actuated in the opening direction, in order to let the metal flow out into the mould.

2. Method according to Claim 1, **characterized in that**, during step c), the stopper rod is pushed onto its seat until the thrust force exerted by the control cylinder reaches a predetermined value.

3. Method according to Claim 1, **characterized in that**, during step c), the stopper rod is pushed onto its seat until the control cylinder reaches a predetermined position (32).

4. Method according to any one of Claims 1 to 3, **characterized in that**, during the casting start-up and after the control cylinder has passed into the intialisation position, the stopper rod continues to be opened until a filling position (35) lying beneath a fully open position, this filling position being maintained while the mould is being filled.

5. Method according to Claim 4, **characterized in that**, before the metal level (23) in the mould reaches a predetermined nominal casting level, a level-regulating procedure, which ensures level regulation as soon as the metal level comes close to the nominal level, is implemented.
